# EUROPÄISCHE PATENTSCHRIFT

(11) **EP 3 471 868 B1**
(45) Veröffentlichungstag und Bekanntmachung des Hinweises auf die Patenterteilung: **22.04.2020**
(21) Anmeldenummer: 17730642.0
(22) Anmeldetag: 07.06.2017
(51) Int. Cl.: B01F 15/00, B01F 11/00

(54) **VIBROMISCHER ZUM MISCHEN VON FLÜSSIGKEITEN, FLÜSSIGKEITEN MIT GASEN ODER FESTSTOFFEN IN FLEXIBLEN EINWEGBEHÄLTERN**
VIBROMIXER FOR MIXING LIQUIDS, LIQUIDS WITH GASES, OR SOLIDS IN FLEXIBLE DISPOSABLE CONTAINERS
MÉLANGEUR VIBRANT POUR MÉLANGER DES LIQUIDES, DES LIQUIDES AVEC DES GAZ OU DES SOLIDES DANS DES RÉCIPIENTS À USAGE UNIQUE

(30) Priorität: 17.06.2016 CH 7762016
(43) Veröffentlichungstag der Anmeldung: 24.04.2019
(73) Patentinhaber: DrM, Dr. Müller AG, 8708 Männedorf (CH)
(72) Erfinder: WETTER, Kevin, Martin, 8409 Winterthur (CH); MÜLLER, Patrick, 8708 Männedorf (CH)
(74) Vertreter: Herrmann, Peter Johannes
(86) Internationale Anmeldenummer: PCT/CH2017/000055
(87) Internationale Veröffentlichungsnummer: WO 2017/214739

(56) Entgegenhaltungen:
- WO-A1-2008/144089
- US-A- 2 780 444
- US-A1- 2003 226 857

## Beschreibung

Die Erfindung betrifft einen Vibromischer zum Mischen von Flüssigkeiten, von Flüssigkeiten mit Gasen oder Feststoffen, bestehend aus einem Behälter aus flexiblem Kunststoff und einem Antriebschaft mit einer an seinem unteren Ende angeordneten Mischerplatte, wobei der Behälter in einem Stützbehälter gelagert ist.

Ein solcher Vibrationsmischer ist in der CH 289065 zum Mischen von Flüssigkeiten beschrieben. Der Antrieb besteht in der Regel pneumatisch oder elektromagnetisch, wobei eine vertikale Vibration von 50 bis 60 Hz auf einen Rührer übertragen wird. In der Regel wird der Elektromagnet mit Netzstrom betrieben, welcher ein Wechselfeld in vertikaler Richtung erzeugt und somit eine magnetisierbare Stahlplatte vertikal anzieht. Bei dieser Bewegung werden die an der Stahlplatte montierten Federn komprimiert. Beim Wechsel des Magnetfeldes drückt die in der Feder gespeicherte Energie die Stahlplatte in die Ursprungsposition zurück. Da die Stahlplatte sowohl bei einem magnetischen N- wie einem S-Feld angezogen wird, vedoppelt sich die Schwingung gegenüber der des Wechselstroms, das heisst, ein Wechselstrom von 50 Hz erzeugt auf den Elektromagneten eine Schwingung des Mischorgans von 100 Hz.
Durch mehrere auf der Mischerplatte angeordnete Konen mit gegebenem Winkel wird ein gleichmässiges Mischfeld mit axialer Umwälzung induziert, welches eine rasche Homogenisierung in kurzen Mischzeiten ermöglicht. Die bekannten Vibromischer haben den Nachteil, dass alle Kontaktflächen zum zu mischenden Medium aus Stahl oder Ähnlichem bestehen und die Mischer meist in Edelstahlbehältern betrieben werden. Dies verlangt oder verunmöglicht eine effiziente Reinigung und Sterilisation des Equipments nach einem Produktwechsel. Im Speziellen in der biopharmazeutischen Industrie sind sogenannte Einwegbehälter aus flexiblem Kunststoff gefragt, da diese keine aufwändige Reinigung verlangen, sondern nach Gebrauch entsorgt bzw. rezykliert werden und somit einen flexiblen und raschen Produktwechsel mit kleinen Investitionskosten ermöglichen.

Die DE 102006022914 beschreibt einen Einweg-Mischreaktor mit einer rotierenden Mischvorrichtung. Die markanten Nachteile davon sind die komplexen Anforderungen an die Rotationsdichtung sowie die grossen Dimensionen des Rührorgans, was vor allem Nachteile bezüglich Kosten in der Herstellung sowie in der Lagerung und dem Transport mit sich bringt. Ausserdem birgt das durch ein Rotationsorgan induzierte Mischfeld mit hohen Scherkräften und einer inhomogenen Mischverteilung Nachteile insbesondere in biopharmazeutischen Anwendungen.

Einen anderen Ansatz zeigt die DE 102006018824 auf. Hier wird die Mischung durch das Wippen und Schwenken des ganzen Einwegbehälters ohne zusätzliches Rührorgan im Behälterinnern erzeugt. Die erreichbare Homogenität und Mischgüte gerade bei grösseren Volumen ist für die meisten Anwendungen jedoch ungenügend.

EP 0653960 schlägt die Erzeugung der Mischung mittels eines Magnetrührers in Bodennähe innerhalb des Einwegbehälters vor. Auch hier kann nur lokal eine genügende Mischgüte erreicht werden und ist für grössere Behältervolumen deshalb nicht anwendbar. Ein weiterer Nachteil der Magnetrührer ist die Lebensdauer der Lagerungen. Ausserdem befinden sich nicht-Kunststoffmaterialien im Einwegsystem, welche vor der Entsorgung oder Rezyklierung aufwändig entfernt werden müssen.

Das Gebrauchsmuster DE 202008016498U beschreibt einen Behälter mit flexibler Behälterwandung und hohlem Mischerschaft im Behälterinnenraum, welcher durch die Behälterwand geführt und kommunizierend mit dem Mischer verbunden ist. Der hohle Mischerschaft wird dabei mit der Zufuhr eines von aussen eindringbaren fliessfähigen Mediums stabilisierbar ausgebildet. Dies erlaubt die Verbesserung bekannter Behälter in dem Sinne, dass der ins Behälterinnere ragende Teil des Mischerschaftes faltbar ist und sich der Behälter zu einer kleinen Verpackungsgrösse zusammenfalten lässt. Die Effizienz der Übertragung der Mischenergie vom Mischer zur Mischerplatte und schliesslich in das zu mischende Medium ist stark von der Stabilität des Mischerschaftes abhängig. Um den Mischerschaft zu stabilisieren ist die Zugabe eines fliessfähigen Mediums nötig. Um bei der Zugabe von Gasen die Stabilisierungskammer ausreichend auszubilden, sind hohe Drücke nötig, welche eine hohe Zugfestigkeit des verwendeten Materials für die Stabilisierungskammer und/oder ein Sicherheitsventil voraussetzen. Bei der Verwendung von fliessfähigen und aushärtbaren Medien zur Ausbildung der Stabilisierungskammer ist die Entfernung des aufblasenden Mediums nach Gebrauch des Behälters nur bedingt möglich, kann nicht wiederverwendet und muss zusammen mit dem Einwegbehälter entsorgt werden.
DE 202007005400U U1 beschreibt einen Behälter mit flexibler Behälterwandung, welcher in einem Stützbehälter zur Durchmischung eines flüssigen Mediums verwendet wird, wobei die seitliche Stützfläche mindestens eine die seitliche Behälterwand formende, den Mischvorgang unterstützende Schikane aufweist.
Ein Mischerschaft aus massivem Kunststoff ist verbunden mit einem Mischantrieb ausserhalb des Behälters. Am Ende des Mischerschaftes ist ein Mischelement aus Kunststoff angeordnet welches auch ein Vibrationsmischer-Element sein kann. Es wird dabei aber nicht eingegangen in welcher Art der Mischerschaft zum Mischelement verbunden ist und ob diese Verbindung permanent oder von ausserhalb des Behälters arretierbar und/oder lösbar ist.
Auch US 8342737 B2 beschreibt einen flexiblen Einweg-Behälter, bei dem durch die obere Behälterwand ein hohler, stabiler Antriebschaft geführt ist und mit der flexiblen Behälterwand dicht verbunden ist. Der Antriebschaft ist ausserhalb des Behälters mit einem Vibrationsantrieb und innerhalb des Behälters zu mindestens einer Mischerplatte mit konischen Bohrungen verbunden. Der Mischerschaft ist mit dem flexiblen Behälter nicht lösbar verbunden und kann somit nach Gebrauch nur unter grossem Aufwand wieder einsatzfähig gemacht und erneut verwendet werden. Die Verwendung eines offenen Hohlrohres in den Behälter erschwert ausserdem die aseptische Versiegelung des Behälters.

WO 2008/144089 A1 offenbart einen Vibromischer entsprechend dem Oberbegriff des Anspruchs 1.

Aufgabe der Erfindung ist es eine Vorrichtung zu schaffen, welche die beschriebenen Nachteile beseitigt und einen vereinfachten Vibromischer mit Einwegverwendung des Rühr- bzw. Mischbehälters mit hoher Mischeffizienz und Mischgüte zur Verfügung stellt. Das hat den Vorteil eines hohen Nutzens vor allem bei der Bereitung von Arzneimitteln in der Pharmaindustrie, in biologischen Anwendungen wie Fermentationsverfahren, der Kultivierung von Mikroorganismen in Bioreaktoren aber auch in Anwendungsbereichen, wo generell hohe Mischeffizienz und -qualität mit hoher Prozessflexibilität gefragt sind.

Die Aufgabe wird erfindungsgemäß durch einen Vibromischer entsprechend Anspruch 1 gelöst. Es ist vorgesehen, dass der Behälter in seinem Innern im oberen Bereich dichtend mit der Wand des Behälters mit einem zur Mischerplatte schlüssig verbundenen, den Antriebschaft umhüllenden, flexiblen Innenschlauch versehen ist. Diese Anordnung erlaubt es, den massiven Antriebschaft zur Mischerplatte einzuführen, lösbar zu verbinden und für einen weiteren Einwegbehälter wiederzuverwenden. Da der Antriebschaft keinen Kontakt zum zu mischenden Medium hat, kann dieser wahlweise aus massivem Kunststoff oder Stahl hergestellt sein, wobei letzteres durch die bessere mechanische Stabilität einen erheblich grösseren Mischeintrag erlaubt. Durch die Einsparung von ausgedehnten, massive Bauteilen aus Kunststoff ist der sterile Einwegbehälter kompakt faltbar, lagerfähig und kostengünstig in der Herstellung. Der Einwegbehälter besteht aus einem flexiblen für biopharmazeutische Prozesse verträglichem Kunststoff an allen mediumberührten Kontaktflächen und ist somit für zahlreiche Anwendungen einsetzbar. Es ist besonders vorteilhaft, dass der Behälter in einem Stützbehälter gelagert ist. Der Stützbehälter gibt auch einem grösseren Volumen des Einwegbehälters die erforderliche Stabilität. Es ist zweckmässig, dass der Behälter mit einem flexiblen Innenschlauch verbunden ist und im oberen Bereich dicht mit der Wand des Behälters und im unteren Bereich schlüssig mit der Mischerplatte verbunden ist. Das hat den Vorteil, dass der gesamte Innenbereich des Mischers hermetisch versiegelt ist, keine Leckagen auftreten und die zu mischenden Medien nicht kontaminiert werden können. Auch ist es vorteilhaft, dass sämtliche inneren Kontaktflächen, insbesondere die Mischerplatte aus prozesskompatiblen, chemisch resistenten Kunststoffen bestehen, sodass Kontaminationen verringert werden können. Es ist von Vorteil, dass der Antriebschaft sowohl in seinem oberen Teil mit einem Vibrationsantrieb als auch im unteren Bereich mit einer Mischerplatte aus Kunststoff lösbar verbunden ist. Dies erlaubt die Entfernung des Schaftes nach Gebrauch und ermöglicht somit einen raschen Wechsel und verminderte Entsorgungsvolumen und -kosten der Einwegbehälter. Auch ist die Befestigung des Behälters am Stützbehälter einfach zu arretieren und lösen. Auch dies begünstigt ein rasches und benutzerfreundliches Entfernen und Austauchen des Einweg-Mischsystems. Sämtliche Verbindungen zwischen den Kunststoffen sind dichtend geschweisst oder geklebt. Dies verringert das Risiko einer Leckage und/oder von Kontaminationen. Während dem Betrieb ist der Innenschlauch mit einem entfernbaren Stützrohr aus Kunststoff oder Stahl versehen, welches den Innenschlauch vom oszillierenden Antriebschaft schützt. Dies hat den Vorteil, dass der flexible Kunststoff nicht überbeansprucht werden kann.
In einer weiteren Ausführung kann der Vibrationsantrieb und der Antriebschaft von unten installiert werden, wobei die Mischerplatte ebenfalls von unten einspannbar ist. Dies hat den Vorteil, dass die Schaftlänge verkürzt wird, die lateralen Strömungen somit besser vom Schaft abgefangen werden können und sich die benötigte Antriebsleistung des Vibromischers durch die verminderte Belastung verringert. Die Erfindung soll anhand einer Zeichnung näher beschrieben werden.
Es zeigen:
Fig. 1 den erfindungsgemässen Vibromischer mit Einwegbehälter im Längsschnitt
Fig. 2 eine Detaildarstellung der lösbaren Verbindung an der Mischerplatte im Längsschnitt

In der Figur 1 wird mit dem Bezugszeichen 1 ein Vibrationsantrieb dargestellt. Ein Antriebschaft 2 ist in bekannter Weise mittels einer Klemmverbindung 3 mit dem Vibrationsantrieb 1 verbunden und mit einem Zentrierorgan 4 am Stützbehälter 5 befestigt. Diese Befestigung 4 - bestehend zum Beispiel aus einer Stahlfeder, Spannschnüren oder einer Membran aus Elastomeren - erlaubt die Führung des Schafts 2 entlang der Längsachse des Stützbehälters 4, wobei die oszillierende, vertikale Bewegung nicht behindert wird. Der Behälter (Einwegbehälter) 6, dessen Wand aus flexiblem Kunststoff besteht, ist mit einem Innenschlauch 7 aus flexiblem Kunststoff verbunden und an der Behälterwand durch einen Flansch 8 aus starrem Kunststoff und einer Mischerplatte 9 aus starrem Kunststoff dicht verbunden. Der Behälter 6 wird über den Innenschlauch 7, mit dem zu mischenden Medien 10 gefüllt, durch den Stützbehälter 5 gestützt und in Form gehalten und am Flansch 8 im oberen Bereich mittels einer Einspannvorrichtung 11 lösbar am Stützbehälter 5 fixiert. Ein hohles Stützrohr 12 aus Kunststoff oder Metall wird durch den Innenschlauch 7 eingeführt und ebenfalls an der Einspannvorrichtung 11 fixiert. Der Antriebschaft 2 kann nun ebenfalls in das Stützrohr 12 eingeführt und mit der Mischerplatte 9 durch eine lösbare Verbindung 13 verbunden werden.

In Figur 2 wird die Verbindung zwischen der Mischerplatte 9 und dem Antriebschaft 2 aufzeigt. Der erfindungsgemässe Verbindungsmechanismus, bestehend aus einem hohlen Antriebschaft 2, einem Stoss- oder Zugkörper 14 (nachfolgend als Stössel bezeichnet) sowie mehreren Klemmkörpern 15 wird von oben durch den Innenschlauch 7 in die Mischerplatte 9 eingeführt. Dies soll reibungsfrei geschehen, da beim Einbau grössere Beanspruchungen der flexiblen Kunststoffe vermieden werden sollten. Für die Fixierung des Antriebschafts 2 an der Mischerplatte 9 werden die Klemmkörper 15 gespreizt und in die Innennut der Mischerplatte 9 gedrückt. Dazu wird ein Mechanismus verwendet, welches es erlaubt von ausserhalb des Inneschlauches 7, bestenfalls von oberhalb des Behälters 6, die Klemmkörper 15 durch den hohlen Antriebschaft 2 zu spreizen und zu befestigen. Die Spreizung der Klemmkörper 15 geschieht durch einen Stössel 14 wobei zwei Varianten für die Arretierung und Befestigung derselben vorgesehen sind: (A) Der Stössel 14 ist mit einer Verlängerung versehen, welche durch den hohlen Antriebschaft 2 geführt am oberen Ende ausserhalb des Inneschlauches 7, zum Beispiel durch ein Gewinde oder einer Verschraubung, fixiert werden kann. (B) Der Stössel 14 ist im unteren Bereich innerhalb des hohlen Antriebschaftes 2 mit einem Gewinde oder Verschraubung versehen und wird mit Hilfe eines entfernbaren Werkzeugs (nicht dargestellt) von oberhalb des Innenschlauches 7 durch den hohlen Antriebschaft 2 arretiert. Für beide Varianten (A und B) lässt sich der Stössel 14 auf dieselbe Weise auch wieder lösen, wobei durch die gewählten Winkel von Klemmkörper 15 und der Innengeometrie der Mischerplatte 9 nach der Lockerung des Stössels 14 ein störungsfreies Lösen der Verbindung ermöglicht wird. Die gewählten Längenmasse für Innenschlauch 7, Antriebschaft 2 und Stützrohr 12 sind so gewählt, dass kein direkter Kontakt zwischen Stützrohr 12 und Mischerplatte 9 besteht. Im Normalbetrieb oszilliert die Mischerplatte 9 angetrieben durch den Vibrationsantrieb 1 und den verbundenen Antriebschaft 2 mit einer Amplitude von 2-5 mm, das Stützrohr 12 ist jedoch am Stützbehälter 5 fixiert und verbleibt ohne aktive Bewegung. Die oszillierende Bewegung wird deshalb durch den Innenschlauch 7 in der Nähe der Mischerplatte 9 aufgenommen, wobei dieser optional durch ein Dämpfermaterial 16 aus Elastomeren oder geschäumten Kunststoffen unterstützt werden kann. Die Funktion des Stützrohres 12 besteht darin, den Druck des zu mischenden Mediums 10 auf den Inneschlauch 7 aufzunehmen und den Kontakt desselben flexiblen Schlauches zum Antriebschaft 2 sowie den Kontakt von Mischerplatte 9 zum Stützrohr 12 zu verhindern.

## Patentansprüche

1. Vibromischer mit oszillierendem Antriebschaft (2), zum Mischen von Flüssigkeiten, Flüssigkeiten mit Gasen oder Feststoffen, umfassend einen Behälter (6) aus flexiblem Kunststoff und den Antriebschaft (2) mit einer an seinem unteren Ende angeordneten Mischerplatte (9), wobei vorgesehen ist, dass der Behälter (6) in einem Stützbehälter (5) gelagert ist, wobei der Behälter (6) in seinem Innern im oberen Bereich dichtend mit der Wand des Behälters (6) mit einem zur Mischerplatte (9) schlüssig verbundenen, den Antriebschaft (2) umhüllenden, flexiblen Innenschlauch (7) versehen ist, **dadurch gekennzeichnet, dass** der Vibromischer ein entfernbares Stützrohr (12) aus Kunststoff oder Stahl umfasst, so dass der Innenschlauch (7) während des Betriebs durch das Stützrohr (12) vom oszillierenden Antriebschaft (2) geschützt ist.

2. Vorrichtung nach Anspruch 1, **dadurch gekennzeichnet, dass** der Antriebschaft (2) in seinem oberen Teil durch eine lösbare Klemmverbindung (3) mit einem Vibrationsantrieb (1) verbunden ist.

3. Vorrichtung nach Anspruch 1, **dadurch gekennzeichnet, dass** die Verbindung zwischen dem Behälter (6) und dem Innenschlauch (7) über den Flansch (8) aus Kunststoff geschweisst, geklebt oder geklemmt ist.

4. Vorrichtung nach den Anspruch 1, **dadurch gekennzeichnet, dass** die Verbindung zwischen dem Innenschlauch (7) und der Mischerplatte (9) aus Kunststoff geschweisst, geklebt oder geklemmt ist.

5. Vorrichtung nach Anspruch 1, **dadurch gekennzeichnet, dass** der Antriebschaft (2) eine Mischerplatte (9) aus Kunststoff trägt und mit dieser lösbar verbunden ist.

6. Vorrichtung nach Anspruch 5, **dadurch gekennzeichnet, dass** sich der Schaft (2) von ausserhalb des Innenschlauches (7) und des Behälters (6) mit Hilfe eines Werkzeuges oder Mechanismus (13) mit der Mischerplatte (9) verbinden und wieder lösen lässt.

7. Vorrichtung nach den Ansprüchen 1 bis 6, **dadurch gekennzeichnet, dass** das obere Ende des Innenschlauches (7) und des Behälters (6) durch den Flansch (8) mit der Einspannvorrichtung (11) lösbar verbunden ist.

8. Vorrichtung nach Anspruch 1 bis 7, **dadurch gekennzeichnet, dass** der Vibrationsantrieb (1) und der Antriebschaft (2) von unten installierbar ist, wobei die Mischerplatte (6) mit Innenschlauch (7) und Verbindungsschaft (2) ebenfalls von unten in gespiegelter Anordung einspannbar ist.

## Claims

1. A vibromixer comprising an oscillating, linear drive, suitable for a support container, for mixing liquids, liquids with gases, or solids, consisting of a container (6) made of flexible plastic and a drive shaft (2) comprising a mixer plate (9) situated on the lower end of the drive shaft (2), wherein the container (6) is provided with a flexible inner tube (7) - in the interior of the container (6), sealingly with the wall of the container (6) in the upper area - which is integrally connected to the mixer plate (9) and encloses the drive shaft (2), **characterized in that** the inner tube (7) is protected from the oscillating drive shaft (2) during the operation by a removable support tube (12) made of plastic or steel.

2. The device as claimed in claim 1, **characterized in that** the drive shaft (2) is connected in its upper portion via a detachable clamping connection (3) to a vibration drive (1).

3. The device as claimed in claim 1, **characterized in that** the connection between the container (6) and the inner tube (7) via the flange (8) made of plastic is welded, bonded, or clamped.

4. The device as claimed in claim 1, **characterized in that** the connection between the inner tube (7) and the mixer plate (9) made of plastic is welded, bonded, or clamped.

5. The device as claimed in claim 1, **characterized in that** the drive shaft (2) carries a mixer plate (9) made of plastic and is detachably connected thereto.

6. The device as claimed in claim 6, **characterized in that** the shaft (2) can be connected to and released from the mixer plate (9) from outside the inner tube (7) and the container (6) with the aid of a tool or a mechanism (13).

7. The device as claimed in claims 1 to 7, **characterized in that** the upper end of the inner tube (7) and the container (6) is detachably connected to the clamping device (11) via the flange (8).

8. The device as claimed in claims 1 to 7, **characterized in that** the vibration drive (1) and the drive shaft (2) can be installed from the bottom, wherein the mixer plate (6) including the inner tube (7) and the connecting shaft (2) can also be clamped from the bottom, in a mirror-image arrangement.

## Revendications

1. Mélangeur vibrant avec un arbre d'entraînement oscillant (2), pour mélanger des liquides, des liquides avec des gaz ou des matières solides, comprenant un récipient (6) en matière plastique flexible et l'arbre d'entraînement (2) avec une plaque de mélangeur (9) disposée à son extrémité inférieure, dans lequel il est prévu que le récipient (6) soit monté dans un récipient de support (5), dans lequel le récipient (6) est pourvu à l'intérieur, dans la zone supérieure, de manière étanche avec sa paroi, d'un tuyau intérieur flexible (7) relié étroitement à la plaque de mélangeur (9) et enveloppant l'arbre d'entraînement (2), **caractérisé en ce que** le mélangeur vibrant comprend un tube de support amovible (12) en matière plastique ou en acier, de sorte que le tuyau intérieur (7), pendant le fonctionnement, est protégé de l'arbre d'entraînement oscillant (2) par le tube de support (12).

2. Dispositif selon la revendication 1, **caractérisé en ce que** l'arbre d'entraînement (2), dans sa partie supérieure, est relié par une liaison par serrage détachable (3) à un entraînement vibrant (1).

3. Dispositif selon la revendication 1, **caractérisé en ce que** la liaison entre le récipient (6) et le tuyau intérieur (7) est soudée, collée ou serrée par la bride (8) en matière plastique.

4. Dispositif selon la revendication 1, **caractérisé en ce que** la liaison entre le tuyau intérieur (7) et la plaque de mélangeur (9) en matière plastique est soudée, collée ou serrée.

5. Dispositif selon la revendication 1, **caractérisé en ce que** l'arbre d'entraînement (2) porte une plaque de mélangeur (9) en matière plastique et est relié de manière détachable à celui-ci.

6. Dispositif selon la revendication 5, **caractérisé en ce que** l'arbre (2) peut être relié à la plaque de mélangeur (9) et détaché à l'aide d'un outil ou mécanisme (13), de l'extérieur du tuyau intérieur (7) et du récipient (6).

7. Dispositif selon les revendications 1 à 6, **caractérisé en ce que** l'extrémité supérieure du tuyau intérieur (7) et du récipient (6) est reliée de manière détachable au dispositif de serrage (11) par la bride (8).

8. Dispositif selon les revendications 1 à 7, **caractérisé en ce que** l'entraînement vibrant (1) et l'arbre d'entraînement (2) sont aptes à être installés par le bas, dans lequel la plaque de mélangeur (6) avec le tuyau intérieur (7) et l'arbre de liaison (2) est apte à être serré avec une disposition en miroir également par le bas.
